# FASCICULE DE BREVET EUROPEEN

(11) **EP 2 344 411 B1**
(45) Date de publication et mention de la délivrance du brevet: **06.04.2016**
(21) Numéro de dépôt: 09783965.8
(22) Date de dépôt: 13.10.2009
(51) Int. Cl.: B67B 7/46

(54) **MACHINE D'OUVERTURE DE COUVERCLE DE BOITE ET PROCEDE DE VIDAGE DE BOITE**
MASCHINE ZUM ÖFFNEN DES DECKELS EINES BEHÄLTERS UND VERFAHREN ZUM ENTLEEREN DES BEHÄLTERS
MACHINE FOR OPENING THE LID OF A BOX AND METHOD FOR EMPTYING THE BOX

(30) Priorité: 15.10.2008 FR 0857003
(43) Date de publication de la demande: 20.07.2011
(73) Titulaire: AREVA NC, 75009 Paris (FR)
(72) Inventeur: DUVAL, Patrice, F-30400 Villeneuve Lès Avignon (FR); MARCHAL, Jean-Jacques, F-34800 Lieuran-Cabrières (FR); COLLETTE, Luc, F-30130 Pont Saint Esprit (FR)
(74) Mandataire: Ilgart, Jean-Christophe
(86) Numéro de dépôt international: PCT/EP2009/063313
(87) Numéro de publication internationale: WO 2010/043600

(56) Documents cités:
- FR-A- 2 845 371
- GB-A- 1 344 424

## Description

L'invention présente concerne une machine d'ouverture du couvercle de boîte selon le préambule de la revendication 1 et comme divulgué dans la FR 2 845 371, ainsi qu'un procédé de vidage de boîte ; elle peut s'appliquer en particulier au traitement de poudres de combustible nucléaire.

Elle constitue un perfectionnement de la demande de brevet français publiée sous le numéro 2 845 371 et dans laquelle la boîte était ouverte, après avoir été posée sur un support, par la descente d'une couronne circulaire dentée qui détachait le couvercle du reste de la boîte.

Ce procédé était sujet à des inconvénients. Le couvercle détaché restait solidaire de la machine pendant le processus de vidage de la boîte et imposait donc une immobilisation de la machine d'ouverture pendant ce temps. De nombreuses boîtes restaient coincées sur la machine en raison de tolérances importantes qu'on doit accepter à leur fabrication ou de déformations provenant des chocs auxquels elles sont soumises. Enfin, il subsiste des incertitudes sur l'ouverture effective de la boîte.

Ces inconvénients disparaissent dans l'invention, qui concerne sous sa forme la plus générale une machine d'ouverture de couvercle de boîte comprenant notamment un support d'une boîte et une presse comprenant un corps d'outil mobile vers le support et situé face au support, la presse comprenant un outil de découpe du couvercle de la boîte, caractérisée en ce que la presse comprend un organe situé face au couvercle, mobile vers le couvercle par rapport à la presse et apte à détacher le couvercle de l'outil et à le refouler dans la boite. Cette mesure permet d'éliminer le premier inconvénient mentionné en garantissant que le couvercle est tout de suite détaché de la machine après avoir été découpé et accompagne le reste de la boîte pendant la suite du procédé : la machine peut ouvrir une autre boîte pendant ce temps, sans être immobilisée.

Selon un autre mode de réalisation, la presse est munie d'un équipage mobile par rapport à l'outil pour retenir la boîte, l'équipage mobile étant rappelé vers la boîte par au moins un ressort et comprenant une face plane d'appui d'un bord supérieur de la boîte qui entoure le couvercle, caractérisée en ce que l'équipage mobile comprend aussi une face conique de guidage de la boîte pour un centrage. On a constaté que ces dispositions réduisaient beaucoup les risques de coincement des boîtes dans la machine.

Selon un autre mode de réalisation, la machine est munie de capteurs de détection d'enfoncement de l'outil dans la boîte, les capteurs sont disposés sur des têtes de détection réglables indépendamment dans la direction de mobilité de la presse. Le réglage fin de position offert par cet agencement donne avec exactitude la position de l'outil et assure donc la bonne exécution du procédé d'ouverture.

L'invention sera maintenant décrite en liaison aux figures, dont :
- la figure 1 illustre une machine antérieure, ressemblant à celle qui est décrite dans le brevet mentionné plus haut,
- la figure 2 et la figure 4 illustrent l'invention, en vue de coupe et en perspective,
- et la figure 3 illustre un équipement annexe à l'invention.

On commence par décrire l'équipement antérieur, qui ressemble à celui du brevet français mentionné plus haut et auquel on se référera si nécessaire pour plus de détails sur le fonctionnement, certains aspects généraux et certains équipements, distincts de l'invention, de la machine. Une boîte 1 pouvant contenir de la poudre de combustible nucléaire est posée sur un support. Elle comprend un couvercle 3 supérieur entouré par un rebord 4 s'élevant un peu au-dessus de lui. La machine d'ouverture de la boîte 1 comprend un corps d'outil 5 monté sur un bâti 6 et mobile par rapport à lui en direction verticale par une presse 7 ; le corps d'outil 5 est guidé par l'ajustement d'une nervure 9 qui en fait partie dans une glissière 8 construite sur le bâti 6.

Le corps d'outil 5 comprend une platine 10 à une partie inférieure, qui porte un groupe de colonnes 11 périphériques dirigées vers le bas et à l'extrémité inférieure desquelles est vissée une couronne de guidage 12. Un flasque mobile 13 coulisse sur les colonnes périphériques 11 entre la platine 10 et la couronne de guidage 12. Un outil 14 dont la partie active est une couronne dentée 15 pointant vers le bas est entouré par la couronne de guidage 12 et le flasque mobile 13, et il est retenu par la platine 10 au moyen de vis de montage 16. Des ressorts 17 sont engagés autour des colonnes périphériques 11 et ramènent le flasque mobile 13 vers le bas. Au centre du dispositif, sous l'outil 14, s'étend un piston 18 dont le bas porte un aimant 19. Le piston 18 est mobile dans un alésage de la platine 10 garni d'un palier 20 jusqu'à une position inférieure de butée ; un ressort 21 comprimé entre le palier 20 et l'aimant 19 ramène le piston 18 à la position inférieure mais ne s'oppose pas à ce qu'il soit levé vers la platine 10. Il coulisse aussi dans un alésage de la platine 10 une broche 22 s'étendant jusque sous l'aimant 19 quand une position de butée inférieure est atteinte. Son extrémité supérieure reste alors au-dessous d'un capteur à induction 23 monté à la face supérieure de la platine 10. Il existe une autre broche 24, actionnée par un électro-aimant 25 monté sur le sommet du corps d'outil 5, s'étendant aussi en direction verticale, à travers le piston 18, mais sans toutefois venir au-dessous de l'aimant 19 dans la position usuelle.

Quand la boîte 1 est posée sur le support 2, le corps d'outil 5 est descendu par la presse 7. La couronne de guidage 12 s'engage sur le bord supérieur 4 de la boîte 1 par une face interne chanfreinée 26 en dépouille vers le bas et centre la boîte 1 par rapport au corps d'outil 5. Le bord supérieur 4 heurte finalement une face de fond 27 du flasque mobile 13 qui maintient la boîte 1 en place, et la suite du mouvement descendant du corps d'outil 5 s'accompagne d'une compression des ressorts 17, le flasque 13, mobile en butée contre le bord supérieur 4, restant à la même altitude alors que le reste du corps 5 d'outil continue de descendre. La couronne dentée 15 atteint le couvercle 3 et le perce jusqu'à le découper. L'aimant 19 vient au contact du couvercle 3 découpé et le saisit. La broche 22 est remontée par le couvercle 3 jusqu'à ce que son extrémité supérieure vienne à portée du capteur inductif 23, de sorte que la présence d'un couvercle 3 attaché à l'aimant 19 est avérée.

Il suffit de relever le corps d'outil 5 pour dégager le couvercle 3 du reste de la boîte 1, qui est alors ouverte. La boîte 1 est alors transférée à une installation de retournement afin que son contenu s'écoule. Elle revient ensuite ici pour que, l'électro-aimant 25 étant mis en marche, la broche 24 descende et détache le couvercle 3 de l'aimant 19 : le couvercle 3 retombe dans la boîte 1, qui est alors retirée.

Ce retour de la boîte 1 pour récupérer le couvercle 3 prend inutilement du temps. La boîte 1 peut aussi facilement se coincer dans la couronne de guidage 12 à cause des tolérances larges avec lesquelles elle est fabriquée. Le coulissement du flasque mobile 13 autour de l'outil 14 n'est pas heureux et peut s'accompagner aussi de grippages.

La machine décrite jusqu'ici est perfectionnée au moyen de l'invention. Le corps d'outil est modifié. Il comprend, d'après la figure 2, outre la platine 10, les colonnes périphériques 11, les ressorts 17 et l'outil 14, qui sont inchangés, une nouvelle couronne de guidage 30, qui est ici mobile entre une extrémité de butée inférieure, au bout des colonnes périphériques 11, et la platine 10. Sa face interne comprend à la fois une face conique chanfreinée 32 en dépouille vers le bas, destinée à centrer le bord supérieur 4 de la boîte 1, et une face de butée 33 dirigée vers le bas que le bord supérieur 4 doit atteindre afin d'être retenu en place. La couronne de guidage 30 est guidée par des paliers à éléments roulants montés sur les colonnes périphériques 11 et des paliers lisses 35. La face de guidage de grande hauteur entre l'outil 14 et le flasque mobile 13 est ici supprimée, et un jeu large s'étend entre l'outil 14 et la couronne inférieure de guidage 30. Le corps d'outil comprend encore le piston mobile 18 et les ressorts 21 qui le rappellent vers le bas. Toutefois, l'aimant 19 est ici absent et le piston 18 porte une collerette inférieure 36 simple, sans propriété magnétique. On a enfin représenté une broche d'éjection 37 qui traverse verticalement la platine 10 et le piston 18.

Le fonctionnement du dispositif est le suivant. La boîte 1 est encore placée sur le support 2. La presse encore semblable celle de la machine antérieure descend le corps d'outil vers le bas. La couronne inférieure de guidage 30 exerce le centrage de la boîte 1 par sa face de chanfrein 32 et s'élève dès que le bord inférieur 4 a atteint la face de butée 33, mais l'outil 14 continue à descendre et découpe le couvercle 3. Le piston 18 continue aussi à descendre et repousse le couvercle 3 découpé vers le fond de la boite 1 malgré la flèche du ressort 21. Quand le corps d'outil est relevé, il revient à la position de la figure 2, et la broche 37 saillant sous l'outil 14 et le piston 18 en détache le couvercle 3 si jamais il avait été retenu.

Le couvercle 3 reste donc dans la boîte 1. Le vidage s'effectue de la façon indiquée en liaison à la figure 3. Une bride dite bride inférieure 40 reçoit la boîte 1. Un rebord 41 est posé sur le bord supérieur 4 et s'étend autour de lui par une collerette 42; le reste de la bride inférieure 40 est un réseau à claire-voie 43 de barres comprenant un ergot 51 s'étendant au-delà du rebord 41. L'ergot 51 a une position périphérique qui lui permet d'incliner le couvercle 3 découpé en l'abaissant à l'endroit où il se trouve. La boîte 1 et la bride inférieure 40 sont maintenues pressées l'une sur l'autre par des mâchoires 44 et 45 faisant partie d'une machine de retournement qui n'est pas représentée davantage. L'ensemble peut cependant basculer de façon que la bride inférieure 40 vienne sous la boîte 1. La poudre repousse le couvercle 3, qui s'incline quand il touche l'ergot 51 et ouvre largement la boîte 1. L'inclinaison du couvercle 3 permet à la poudre contenue dans la boîte 1 de s'écouler sans difficulté par l'ouverture ainsi formée. Le couvercle est retenu par le réseau à claire-voie 43.

Un autre aspect de l'invention sera décrit au moyen de la figure 4. La présence de la boîte 1 sous la presse est détectée par l'enfoncement de la couronne de guidage inférieure 30. Cet enfoncement est mesuré par des capteurs inductifs 46. Ici, ils ne sont pas montés rigidement par rapport à la platine 10, mais sur des têtes réglables 47 reliées à des têtes fixes 48, vissées à la platine 10, par des vis micrométriques 49 qui permettent de régler indépendamment leur niveau d'après des étalonnages. Des ressorts 50 comprimés entre les têtes 47 et 48 maintiennent leur écartement à la valeur de réglage. Une détection plus sûre peut ainsi être obtenue.

## Revendications

1. Machine d'ouverture de couvercle de boîte (1) comprenant notamment un support d'une boîte et une presse (7) mobile vers le support et située face au support, la presse comprenant un outil (14) de découpe du couvercle (3) de la boîte, et la presse comprend un organe (18) situé face au couvercle, mobile vers le couvercle par rapport à la presse (7) et apte à détacher le couvercle de l'outil (14) et à le refouler dans la boîte, et la presse est munie d'un équipage mobile (30) par rapport à l'outil (14) pour retenir la boîte, l'équipage mobile (30) étant rappelé vers la boîte par au moins un ressort (17) et comprenant une face plane (33) d'appui d'un bord supérieur (4) de la boîte qui entoure le couvercle, **caractérisée en ce que** l'équipage mobile (30) comprend aussi une face conique (32) de guidage de la boîte pour un centrage.

2. Machine d'ouverture de couvercle de boîtes selon la revendication 1, **caractérisée en ce que** l'organe consiste en un piston (18) coulissant dans la presse (7) et rappelé vers le couvercle (3) par un ressort (21).

3. Machine d'ouverture de couvercle de boîte selon l'une quelconque des revendications 1 à 2, comprenant des capteurs (46) de détection d'enfoncement de l'outil dans la boîte, **caractérisée en ce que** les capteurs sont disposés sur des têtes réglables (47) indépendamment dans la direction de mobilité de la presse.

4. Procédé de vidage de boîte, **caractérisé en ce qu'**il consiste à ouvrir la boîte par une machine conforme à l'une quelconque des revendications précédentes de façon à découper un couvercle de la boîte et à refouler le couvercle dans la boîte, puis à retourner la boîte sur une bride (40) munie d'un ergot (51) dirigée vers le haut de façon que la boîte entre dans la bride et que l'ergot repousse le couvercle (3) dans la boîte (1) avec une inclinaison par rapport à la boîte.

## Patentansprüche

1. Maschine zum Öffnen des Deckels eines Behälters (1), umfassend insbesondere einen Träger für einen Behälter und eine Presse (7), die zu dem Träger hin beweglich ist und dem Träger gegenüber liegt, wobei die Presse ein Werkzeug (14) zum Abschneiden des Deckels (3) des Behälters umfasst, wobei die Presse ein Organ (18) umfasst, das dem Deckel gegenüber liegt und bezüglich der Presse (7) zum Deckel hin beweglich und dazu ausgelegt ist, den Deckel von dem Werkzeug (14) abzulösen und in dem Behälter zurückzuhalten, und wobei die Presse mit einem bezüglich des Werkzeugs (14) beweglichen Gerät (30) zum Festhalten des Behälters ausgestattet ist, wobei das bewegliche Gerät (30) zum Behälter hin durch wenigstens eine Feder (17) zurückgestellt wird und eine ebene Fläche (33) zur Anlage an einem oberen Rand (4) des Behälters umfasst, der den Deckel umgibt, **dadurch gekennzeichnet, dass** das bewegliche Gerät (30) ferner eine konische Fläche (32) zur Führung des Behälters für eine Zentrierung umfasst.

2. Maschine zum Öffnen des Deckels eines Behälters nach Anspruch 1, **dadurch gekennzeichnet, dass** das Organ einen Kolben (18) umfasst, der in der Presse (7) gleitet und durch eine Feder (21) zum Deckel (3) hin zurückgestellt wird.

3. Maschine zum Öffnen des Deckels eines Behälters nach einem der Ansprüche 1 bis 2, umfassend Sensoren (46) zur Erfassung des Eindringens des Werkzeugs in den Behälter, **dadurch gekennzeichnet, dass** die Sensoren auf Köpfen (47) angeordnet sind, die unabhängig in der Bewegungsrichtung der Presse regelbar sind.

4. Verfahren zum Entleeren eines Behälters, **dadurch gekennzeichnet, dass** es umfasst:
Öffnen des Behälters durch eine Maschine nach einem der vorhergehenden Ansprüche derart, dass ein Deckel des Behälters abgeschnitten und der Deckel in dem Behälter zurückgehalten wird, und anschließend der Behälter auf einen Flansch (40) zurückgestellt wird, der mit einem nach oben orientierten Zapfen (51) ausgestattet ist, derart, dass der Behälter in den Flansch eintritt und der Zapfen den Deckel (3) in den Behälter (1) hinein mit einer Neigung bezüglich des Behälters drängt.

## Claims

1. Machine for opening the lid of a can (1), comprising particularly a can support and a press (7) free to move towards the support and facing the support, the press comprising a tool (14) for cutting the can lid (3), the press comprising a device (18) facing the lid, free to move towards the lid relative to the press (7) and capable of separating the lid from the tool (14) and pushing it back into the can, and the press is provided with an assembly (30) moving relative to the tool (14) to hold the can in place, the moving assembly (30) being biased towards the can by at least one spring (17) and comprising a plane support face (33) for an upper edge (4) of the can that surrounds the lid, **characterised in that** the moving assembly (30) also comprises a conical face (32) guiding the can to centre it.

2. Machine for opening a can lid according to claim 1, **characterised in that** the device is a piston (18) sliding in the press (7) and brought back to the lid (3) by a spring (21).

3. Machine for opening a can lid according to any of claims 1 to 2, comprising sensors (46) for detecting when the tool is pushed into the can, **characterised in that** the sensors are placed on heads (47) that can be adjusted independently in the direction in which the press is free to move.

4. Method for emptying cans, **characterised in that** it consists of opening the can using a machine conforming with any of the previous claims so as to cut out a can lid and pushing the lid back into the can, then turning the can over on a flange (40) provided with a stud (51) oriented upwards so that the can enters the flange and the stud pushes the lid (3) back into the can (1) while being inclined from the can.
